# DEMANDE DE BREVET EUROPEEN

(11) **EP 0 515 251 A1**
(43) Date de publication de la demande: **25.11.1992**
(21) Numéro de dépôt: 92401337.8
(22) Date de dépôt: 15.05.1992
(51) Int. Cl.: H03H 7/48, H03H 7/42

(54) **Dispositif de couplage, en ondes décamétriques, entre deux lignes dissymétriques et une ligne symétrique, et station d'émission comportant au moins un tel dispositif**

(30) Priorité: 24.05.1991 FR 9106273
(71) Demandeur: THOMSON-CSF, 75008 Paris (FR)
(72) Inventeur: Martin, Jean-Marc, F-92045 Paris la Défense (FR); Guilbault, Frédéric, F-92045 Paris la Défense (FR)
(74) Mandataire: Courtellemont, Alain

(57) **Abrégé**

L'invention concerne un dispositif de couplage qui permet de coupler, au choix, une ou deux lignes dissymétriques à une même ligne symétrique afin, généralement, de relier, au choix, un ou deux émetteurs à une même antenne.

Le dispositif utilise des symétriseurs (S1, S2) et des commutateurs (K1, K2) montés de telle sorte que le couplage simultané des deux lignes dissymétriques (1-L2,2) à la même ligne symétrique (3), se fasse par la mise en série électrique des deux lignes dissymétriques à l'une des extrémités d'un symétriseur (S2) dont l'autre extrémité est reliée à la ligne symétrique (3).

Application, en particulier, à la radioémission en ondes décamétriques.

## Description

La présente invention se rapporte aux dispositifs de couplage, en ondes décamétriques, pour coupler deux lignes dissymétriques à une ligne symétrique avec la possibilité de ne coupler que l'une des deux lignes dissymétriques à la ligne symétrique. L'invention se rapporte également aux stations d'émission comportant au moins un tel dispositif.

De tels dispositifs sont utilisés, par exemple, pour coupler deux émetteurs à un même élément rayonnant, avec possibilité de supprimer le couplage entre l'un des émetteurs et l'élément rayonnant ; les deux émetteurs qui sont généralement identiques, fournissent le même signal ; ainsi lorsque, à certaines heures de la journée, la puissance fournie par un seul émetteur, est considérée comme suffisante, l'autre émetteur ne fonctionne pas ; il ne consommera de l'énergie qu'aux autres heures de la journée, quand la totalité de la puissance rayonnée est nécessaire.

Les dispositifs connus pour effectuer ce genre de couplage avec des émetteurs de plusieurs dizaines de kilowatts, voire 250 kW et plus, sont réalisés sous la forme de coupleurs à 3 décibels, d'anneaux magiques ou de diplexeurs, et chaque émetteur est relié à l'élément rayonnant commun par un circuit de réadaptation suivi d'un circuit de blocage des fréquences émises par l'autre émetteur.

Ces dispositifs de couplage connus sont sélectifs et nécessitent des organes de commutation pour couvrir une grande largeur de bande de fréquences. De plus les dispositifs de couplage avec circuit de blocage ne conviennent pas au couplage de deux émetteurs fonctionnant à la même fréquence.

La présente invention a pour but d'éviter ou, pour le moins, de réduire ces inconvénients.

Ceci est obtenu, en particulier, par l'utilisation d'un symétriseur dans la voie commune aux deux émetteurs lorsqu'ils alimentent le même élément rayonnant, ce qui permet, en disposant ce symétriseur au voisinage du local des émetteurs, de n'avoir ensuite qu'une ligne d'alimentation, et non deux, pour aller jusqu'au pied de l'antenne dont fait partie l'élément rayonnant considéré.

La présente invention a principalement pour objet un dispositif de couplage, en ondes décamétriques, pour coupler, au choix, une première ligne dissymétrique ou la première et une seconde ligne dissymétrique à une ligne symétrique, tel que défini par la revendication 1.

La présente invention sera mieux comprise et d'autres caractéristiques apparaîtront à l'aide de la description ci-après et des figures s'y rapportant qui représentent :
- la figure 1, une vue schématique montrant comment un élément rayonnant peut être alimenté, selon l'invention, par un ou deux des émetteurs d'un groupe de n émetteurs,
- la figure 2, une vue plus en détail d'une partie de la figure 1,
- les figures 3a, 3b des schémas montrant comment doit être placé un élément de mesure de la figure 2.

Sur les différentes figures les éléments correspondants sont désignés par les mêmes symboles.

La figure 1 est un schéma partiel d'une station d'émission en ondes décamétriques selon l'invention. Cette station comporte un bâtiment dont une partie d'un mur M a été représentée sur la figure. A l'intérieur du bâtiment sont disposés N émetteurs, E1 à EN, avec N entier au moins égal à 2, destinés à être reliés à des antennes situées à l'extérieur du bâtiment ; seule une, A, de ces antennes est représentée sur la figure 1.

Pour permettre la liaison entre une antenne de la station, telle que A, et les émetteurs E1 à EN, une grille de commutation G, disposée à l'intérieur du bâtiment, comporte N entrées respectivement reliées par N lignes dissymétriques C1 à CN aux sorties des N émetteurs et comporte plusieurs sorties donc chacune est reliée à une des antennes de la station ; c'est ainsi que la première et la deuxième sortie de la grille sont reliées à l'antenne A.

Il est à noter que les lignes et tronçons de lignes dissymétriques sont des câbles coaxiaux dans l'exemple décrit.

La deuxième sortie de la grille G est reliée à l'antenne A par un trajet qui comporte en série une ligne coaxiale 2, un symétriseur S2, un second accès d'un commutateur K2 à deux positions, ce commutateur et une ligne symétrique 3. Dans cette liaison entre la seconde sortie de la grille G et l'antenne A, le conducteur intérieur de la ligne 2 est relié à la deuxième entrée du quadripôle constitué par le symétriseur S2.

La première sortie de la grille G est reliée à l'antenne A par deux trajets : un premier trajet qui comporte en série une ligne coaxiale 1, un commutateur coaxial à deux positions, K1, une première sortie du commutateur K1, un tronçon de ligne coaxiale, L1, qui fait partie d'un symétriseur S1, ce symétriseur S1 jusqu'à ses deux sorties qui sont reliées à un premier accès du commutateur K2, et la ligne symétrique 3 ; et un second trajet qui comporte en série la ligne coaxiale 1, le commutateur coaxial K1, une seconde sortie du commutateur K1, un tronçon de ligne coaxiale, L2, dont le conducteur intérieur est relié à la première entrée du quadripôle constitué par le symétriseur S2, le second accès du commutateur K2, ce commutateur et la ligne symétrique 3. Les conducteurs extérieurs de la ligne coaxiale 2 et du tronçon de ligne coaxiale L2 sont en contact électrique l'un avec l'autre, au voisinage de leur jonction avec le symétriseur S2, grâce à deux points de soudure P1 et P2.

Dans l'exemple décrit les symétriseurs S1 et S2 sont du type des symétriseurs selon le brevet français 2 556 508 déposé le 13 décembre 1983 ; ce sont des symétriseurs réalisés à l'aide d'une ligne symétrique de longueur L, dont l'impédance varie de façon continue d'une valeur Zd à une valeur Zs selon une fonction Z = f(x) où Z est l'impédance en un point de la ligne distant d'une longueur x (avec 0≦x≦L) de l'extrémité d'impédance Zd et f une fonction donnée, telle que la courbe représentative de Z = f(x) en coordonnées rectilignes planes, coupe le segment qui joint les extrémités de la courbe un peu au-dessus du milieu du segment et que la courbe présente une pente continûment croissante du point pour x = 0 au point d'intersection entre la courbe et le segment et continûment décroissante du point d'intersection au point pour x = L.

Etant donné que l'impédance caractéristique des lignes et tronçons de ligne dissymétriques utilisés dans le montage selon la figure 1 est de 50 ohms et que l'impédance caractéristique de la ligne symétrique 3 est de 300 ohms, les valeurs Zd et Zs dont il a été question ci-avant sont respectivement de 50 ohms et 300 ohms pour le symétriseur S1 et de 100 ohms et 300 ohms pour le symétriseur S2.

Avec le montage selon la figure 1 il est possible de relier seulement un des N émetteurs E1 à EN à l'antenne A ; il suffit pour cela de commander la grille de commutation G pour que le signal de sortie de l'émetteur choisi apparaisse sur la première sortie de la grille G et de commander les commutateurs K1 et K2 pour que ce signal de sortie suive le trajet qui comporte le symétriseur S1.

Avec le montage selon la figure 1 il est également possible de relier deux émetteurs, parmi les N émetteurs, à l'antenne A ; pour cela la grille G doit être commandée pour que les signaux de sortie des deux émetteurs choisis apparaissent respectivement sur sa première et sur sa deuxième sortie et les commutateurs K1 et K2 doivent être commandés pour que les signaux de sortie des deux émetteurs choisis suivent des trajets incluant le symétriseur S2. Ainsi, selon les besoins, l'énergie rayonnée par l'antenne A peut provenir d'un seul émetteur ou bien de deux émetteurs.

Mais pour que le couplage de deux émetteurs à une même antenne s'effectue de façon satisfaisante il est nécessaire d'effectuer un contrôle de la phase des courants à la sortie de la ligne coaxiale 2 et du tronçon de ligne coaxial L2 qui sont mis en série sur le plan électrique ; il doit y avoir opposition de phase à cet endroit et, si tel n'est pas le cas, la différence de phase entre les deux émetteurs doit être modifiée.

La figure 2, qui est une vue agrandie de la partie de l'ensemble selon la figure 1 comprise entre la grille de commutation G et la ligne symétrique 3, montre comment vérifier qu'il y a bien opposition de phase entre les deux courants, c'est-à-dire que les valeurs des courants dans les deux conducteurs du symétriseur S2 sont respectivement I et -I.

Une première façon de contrôler ce déphasage de 180 degrés consiste à introduire deux boucles de courant, 4 et 5, respectivement dans la ligne coaxiale 2 et dans le tronçon de ligne coaxiale C2, au voisinage de leur jonction avec le symétriseur S2 ; un circuit de commande dont seules les deux boucles de mesure 4 et 5 ont été représentées sur la figure 2 permet alors de commander le déphasage entre les deux émetteurs couplés à l'antenne A de la figure 1, de manière que les courants dans les boucles 4 et 5 soient en opposition de phase.

Une deuxième façon de contrôler le déphasage de 180 degrés consiste à utiliser un circuit de commande qui ne comporte qu'une seule boucle de courant, 6, disposée dans un plan parallèle au plan des deux conducteurs du symétriseur S2 et à équidistance de ces deux conducteurs. Les figures 3a et 3b qui sont une même section transversale, au niveau de la boucle 6, du symétriseur S2, montrent les deux conducteurs de ce symétriseurs ; ces conducteurs sont formés de barres conductrices telles que 7 et 8 reliées entre elles par des entretoises conductrices telles que 9.

Lorsque, comme indiqué sur la figure 3a, les courants sont en phase dans les deux conducteurs du symétriseur, la résultante H du champ électrique créé par ces deux courants, au niveau de boucle, est dans le plan de la boucle et n'induit donc aucun courant dans la boucle 6.

Par contre, lorsque les courants dans les deux conducteurs sont en opposition de phase, comme indiqué sur la figure 3b, la résultante H du champ électrique créé par ces deux courants au niveau de la boucle est perpendiculaire au plan de la boucle, c'est-à-dire est disposée de façon optimum pour créer un courant dans la boucle 6. Ainsi le réglage du déphasage entre les deux émetteurs reliés à l'antenne A se fera de telle sorte que le courant dans la boucle 6 soit maximum.

L'invention n'est pas limitée à l'exemple décrit, c'est ainsi que les symétriseurs S1 et S2 peuvent être de tout type connu mais que les symétriseurs de l'exemple décrit ont été choisis parce qu'ils présentaient les meilleures caractéristiques, en particulier du point de vue de la fiabilité, étant donné que ce type de symétriseur n'emploie pas de condensateurs.

## Revendications

1. Dispositif de couplage, en ondes décamétriques, pour coupler, au choix, une première ligne dissymétrique (1) ou la première et une seconde (2) ligne dissymétrique à une ligne symétrique principale (3), caractérisé en ce que la première ligne dissymétrique est reliée à la ligne symétrique principale selon un premier trajet comportant, en série, un premier commutateur (K1), une première sortie du premier commutateur, un premier tronçon (L1) de ligne dissymétrique, une première extrémité d'un premier symétriseur (S1), le premier symétriseur et une première entrée d'un second commutateur (K2) et selon un second trajet comportant, en série, le premier commutateur, une seconde sortie du premier commutateur, un second tronçon (L2) de ligne dissymétrique, un premier accès d'une première extrémité d'un second symétriseur (S2), le second symétriseur, une seconde entrée du second commutateur et en ce que la seconde ligne dissymétrique est reliée à la ligne symétrique principale par un trajet qui comporte un second accès de la première extrémité du second symétriseur, le second symétriseur et la seconde entrée du second commutateur et en ce que la seconde ligne dissymétrique et le second tronçon comportent respectivement deux conducteurs qui sont en contact l'un avec l'autre dans une zone voisine de la première extrémité du second symétriseur.

2. Dispositif de couplage selon la revendication 1, destiné à permettre de coupler deux émetteurs (E1-EN) à un même élément rayonnant (A), caractérisé en ce qu'il comporte un circuit de commande ayant des moyens de mesure (4, 5) pour mesurer l'écart de phase des courants circulant respectivement dans la seconde ligne dissymétrique (2) et le second tronçon (L2), au niveau de la zone afin de pouvoir commander l'écart de phase entre les deux émetteurs.

3. Dispositif de couplage selon la revendication 1, destiné à permettre de coupler deux émetteurs (E1-EN) à un même élément rayonnant (A), caractérisé en ce qu'il comporte un circuit de commande ayant des moyens de mesure (6) pour mesurer l'écart de phase des courants circulant dans le second symétriseur (S2) afin de pouvoir commander l'écart de phase entre les deux émetteurs.

4. Dispositif de couplage selon la revendication 1, caractérisé en ce que l'un au moins des symétriseurs (S1, S2) est un symétriseur réalisé à l'aide d'une ligne symétrique secondaire de longueur donnée, dont l'impédance varie de façon continue d'une valeur Zd, à leur première extrémité, à une valeur Zs selon une fonction Z = f(x), où Z est l'impédance en un point de la ligne secondaire distant d'une longueur x de l'extrémité d'impédance Zd, avec x compris entre zéro et la longueur donnée et où f est une fonction donnée, telle que la courbe représentative de Z = f(x), en coordonnées rectilignes planes, coupe le segment qui joint les extrémités de la courbe un peu au-dessus du milieu du segment et que la courbe présente une pente continûment croissante du point pour x = 0 au point d'intersection entre la courbe et le segment et continûment décroissante du point d'intersection au point pour x égal à la longueur donnée.

5. Station d'émission en ondes décamétriques, caractérisée en ce qu'elle comporte au moins un dispositif selon l'une des revendications précédentes.
